# EUROPÄISCHE PATENTSCHRIFT

(11) **EP 4 072 729 B1**
(45) Veröffentlichungstag und Bekanntmachung des Hinweises auf die Patenterteilung: **04.03.2026**
(21) Anmeldenummer: 20833731.1
(22) Anmeldetag: 10.12.2020
(51) Int. Cl.: B01L 1/02, B01L 7/00, B01L 9/00, F25D 23/02

(54) **LABOR-SPEICHERSCHRANK MIT ROTATIONSKÖRPER IN EINER TRANSFERSCHLEUSE**
LABORATORY STORAGE CABINET WITH A ROTARY ELEMENT IN A TRANSFER AIR LOCK
ARMOIRE DE RANGEMENT POUR LABORATOIRE DOTÉE D'UN CORPS ROTATIF DANS UN SAS DE TRANSFERT

(30) Priorität: 13.12.2019 DE 102019134394
(43) Veröffentlichungstag der Anmeldung: 19.10.2022
(73) Patentinhaber: Hamilton Storage GmbH, 7013 Domat/Ems (CH)
(72) Erfinder: GRISCHOTT, Orlando, 7412 Scharans (CH); FREY, Martin, 8864 Reichenburg (CH); HOSANG, Marco, 7402 Bonaduz (CH); GAFAFER, Tobias, 7026 Maladers (CH); CAVEGN, Martina, 7000 Chur (CH); GRAF, Jael, 7018 Flims Waldhaus (CH)
(74) Vertreter: Ruttensperger Lachnit Trossin Gomoll
(86) Internationale Anmeldenummer: PCT/EP2020/085474
(87) Internationale Veröffentlichungsnummer: WO 2021/116269

(56) Entgegenhaltungen:
- EP-A1- 2 816 103
- DE-A1- 102016 124 722
- US-B2- 6 467 285

## Beschreibung

Die vorliegende Erfindung betrifft einen Labor-Speicherschrank, umfassend ein Schrankgehäuse, welches einen Speicherraum im Inneren des Schrankgehäuses von einer Außenumgebung des Speicherschranks abgrenzt, wobei das Schrankgehäuse eine Transferschleuse, nachfolgend nur kurz als "Schleuse" bezeichnet, umfasst, welche einen Materialtransport zwischen einer im Speicherraum gelegenen inneren Transferposition und einer in der Außenumgebung gelegenen äußeren Transferposition ermöglicht, wobei im Speicherraum eine Speichervorrichtung zur Aufnahme von Material an definierten Speicherpositionen vorhanden ist, und wobei im Speicherraum eine Handhabungsvorrichtung für einen Materialtransport zwischen der inneren Transferposition und der Speichervorrichtung vorhanden ist, wobei die Schleuse eine Schleusenöffnung in einer Wand des Schrankgehäuses aufweist, welche die Wand durchsetzt.

Ein solcher Labor-Speicherschrank, welcher nachfolgend vereinfachend auch nur kurz als "Speicherschrank" bezeichnet ist, ist aus der DE 296 13 557 U1 bekannt. Ein weiterer einschlägiger Speicherschrank ist aus der US 2016/0084564 A1 bekannt. Für noch weiteren Stand der Technik, betreffend einen Labor-Speicherschrank, wird verwiesen auf die WO 2012/034037 A2, sowie auf DE 10 2016 124 722 A1.

Aus der US 6467285 B2 ist ein klimatisierter Labor-Speicherschrank mit einer Schleuse mit einer einzelnen Schleusentür bekannt, welche rotatorisch zwischen der Innenseite und der Außenseite verlagert werden kann.

Derartige Labor-Speicherschränke dienen üblicherweise - im Stand der Technik ebenso wie in der vorliegenden Erfindung - der Aufbewahrung von chemischen oder/und biologischen oder/und biochemischen Substanzen unter vorbestimmten Speicherbedingungen. Die aufzubewahrenden Substanzen werden in der Regel in einem Behälter aufgenommen gespeichert, sodass mit dem in der vorliegenden Anmeldung allgemein bezeichneten "Material" in der Regel ein oder mehrere Behälter mit einer darin aufgenommenen Substanz bezeichnet ist bzw. sind.

Die vorbestimmten Speicherbedingungen können sich auf eine hinsichtlich Temperatur oder/und Feuchtigkeit oder/und Druck oder/und chemischer Zusammensetzung oder/und weiterer Parameter vorbestimmte Atmosphäre im Speicherraum beziehen. Aus diesem Grunde ist die Abgrenzung des Speicherraums von der Außenumgebung des Speicherschranks durch das Schrankgehäuse von Bedeutung. Denn in der Außenumgebung herrscht üblicherweise eine Atmosphäre, welche sich wenigstens hinsichtlich eines Parameters von den vorbestimmten Speicherbedingungen im Speicherraum unterscheidet.

Um Material ohne übermäßige Störung der von der Außenumgebung abweichenden Speicherumgebung im Speicherraum in den Speicherschrank zur Speicherung einführen zu können und aus diesem für eine weitere Laborbearbeitung entnehmen zu können, umfassen die bekannten Speicherschränke Schleusen, über welche Material von der Außenumgebung durch das Schrankgehäuse hindurch in den Speicherraum eingeführt und ebenso aus dem Speicherraum durch das Schrankgehäuse hindurch in die Außenumgebung transferiert werden kann.

Die Schleusen der oben genannten bekannten Labor-Speicherschränke umfassen als Transportmedium zum Transport von Material zwischen der im Speicherraum gelegenen und in der Regel nur vom Speicherraum aus erreichbaren inneren Transferposition und der in der Außenumgebung gelegenen und in der Regel nur von der Außenumgebung aus erreichbaren äußeren Transferposition einen translatorisch beweglichen Schlitten, welcher durch die Schleusenöffnung hindurch zwischen der äußeren Transferposition in der Außenumgebung und der inneren Transferposition im Speicherraum hin und her verfahrbar ist.

Im Inneren des Speicherschranks, also im Speicherraum, übernimmt die Handhabungsvorrichtung automatisiert den weiteren Materialtransport zwischen der inneren Transferposition und einer Speicherposition in der Speichervorrichtung, sodass in den Speicherraum eingeschleustes Material auffindbar gelagert werden kann.

Der Vorteil eines translatorisch beweglichen Schlittens in der Transferschleuse des Speicherschranks liegt darin, dass für diesen Schlitten ein verhältnismäßig kleines, sowohl gegenüber dem Speicherraum als auch gegenüber der Außenumgebung abgrenzbares Übergangsvolumen bereitgestellt werden kann, in welches der Schlitten ausgehend von seiner Start-Transferposition zunächst hinein bewegt werden kann. Nach einer Angleichung der Atmosphärenbedingungen im Übergangsvolumen an die Atmosphärenbedingungen der Ziel-Transferposition kann dann der Schlitten vom Übergangsvolumen zur Ziel-Transferposition ohne nennenswerte Störung der Atmosphärenbedingungen an der Ziel-Transferposition weiterbewegt werden. Während eine Aufrechterhaltung der Atmosphärenbedingungen an der äußeren Transferposition in der Regel unkritisch sind, da die Außenumgebung im Vergleich zum Speicherraum näherungsweise fehlerfrei als unendlich groß gedacht werden kann, ist der Einfluss eines Materialtransports von außen in den Speicherraum auf die Atmosphärenbedingungen im Speicherraum erheblich größer.

Nachteilig an den bekannten translatorisch beweglichen Schlitten von Transferschleusen ist deren geringer Materialdurchsatz pro Zeiteinheit. Man versucht, diesen Nachteil des geringen Materialdurchsatzes durch eine entsprechend große Anzahl an parallel nutzbaren Schleusen oder durch eine baulich verhältnismäßig große Schleuse wettzumachen, durch welche mit einem einzigen Transfer besonders viel Material transportiert werden kann.

Allerdings erfordert sowohl die Verwendung mehrerer parallel nutzbarer Schleusen als auch die Verwendung einer räumlich großen Schleuse einen entsprechenden Bauraum am Labor-Speicherschrank. Gerade bei kleineren Speicherschränken in der Größe eines Haushaltskühlschranks, auch eines großen Haushaltskühlschranks, steht der für mehrere Schleusen oder für eine große Schleuse notwendige Bauraum nicht zur Verfügung, um auf bekannte Art und Weise einen Materialtransfer zwischen innerer und äußerer Transferposition mit möglichst hohem Materialdurchsatz pro Zeiteinheit erzielen.

Es ist daher Aufgabe der vorliegenden Erfindung, einen eingangs genannten Labor-Speicherschrank derart weiterzubilden, dass dieser auch bei geringem zur Verfügung stehenden Bauraum mit hohem Materialdurchsatz ohne übermäßige Beeinträchtigung der Speicherbedingungen im Speicherraum betrieben werden kann.

Die vorliegende Erfindung löst diese Aufgabe an einem eingangs der vorliegenden Anmeldung genannten Labor-Speicherschrank dadurch, dass die Schleuse einen um eine Rotationsachse relativ zum Schrankgehäuse rotierbar gelagerten Rotationskörper mit wenigstens einer Beladeformation umfasst. Der Rotationskörper ist derart in die Schleusenöffnung eingesetzt, dass die Beladeformation durch Rotation des Rotationskörpers um die Rotationsachse zwischen der inneren und der äußeren Transferposition verlagerbar ist.

Die grundsätzliche Verwendung eines Rotationskörpers ermöglicht einen raschen Transport von Material, also insbesondere von Behältern, zwischen der inneren und der äußeren Transferposition in sehr geringem Bauraum. Da die Beladeformation des Rotationskörpers durch Drehung um die Rotationsachse des Rotationskörpers zwischen der inneren und der äußeren Transferposition bewegt wird, entspricht der vom Rotationskörper als dem Transportmittel im engeren Sinne eingenommene Bauraum im Wesentlichen auch dessen Bewegungsraum. So kann der Rotationskörper nicht nur eine Beladeformation aufnahmebereit in der inneren oder/und der äußeren Transferposition bereitstellen, sondern kann während der Bereitstellung auch die Schleusenöffnung mit einem Körperabschnitt verschließen, sodass der Rotationskörper nicht nur Transportmittel für gespeichertes oder zu speicherndes Material sondern auch Verschlussmittel der Schleusenöffnung sein kann. Hierdurch kann auch der Betrieb der Transferschleuse erheblich vereinfacht werden, da ein und dasselbe Bauteil, nämlich der Rotationskörper, sowohl einen Materialtransport zwischen der inneren und der äußeren Transferposition als auch eine Verschlusssituation der Schleusenöffnung bewirken kann. Eine solche Verschlusssituation umfasst einen vollständigen oder möglichst weitestgehenden Verschluss der Schleusenöffnung. Die Schleuse kann daher von schwenk- oder/und verschiebbaren Verschlussmitteln, wie Türen, Klappen und Schotte, frei sein.

Zur Klarstellung sei angemerkt, dass die genannten Transferpositionen: innere und äußere Transferposition, lediglich Orte einer vorübergehenden Materialaufnahme während des Materialtransports von der Außenumgebung in die Speichervorrichtung sind, während die Speicherpositionen in der Speichervorrichtung Orte einer dauerhaften Materialaufnahme sind, an denen das Material bis zum Abruf aus dem Speicher verbleibt, jedenfalls erheblich länger verbleibt als an den Transferpositionen, an denen das Material lediglich zum Transport zwischen den Transferpositionen oder/und zur Übernahme durch eine Person oder ein Handhabungsgerät in der Außenumgebung bzw. durch die Handhabungsvorrichtung im Speicherraum bereitgestellt wird.

Grundsätzlich kann der Rotationskörper lediglich eine einzige Beladeformation aufweisen, welche im Falle eines Transportbedarfs in die jeweilige Transferposition zur Übernahme von Material durch die Handhabungsvorrichtung im Speicherraum oder durch eine Bedienperson oder ein Handhabungsgerät in der Außenumgebung bewegt wird. Der mit dem vorliegend diskutierten Speicherschrank erzielbare maximale Materialdurchsatz kann jedoch in einfacher Weise dadurch erhöht werden, dass der Rotationskörper wenigstens zwei Beladeformationen aufweist, von welchen sich eine erste Beladeformation dann in der einen Transferposition aus äußerer und innerer Transferposition befindet, wenn sich eine von der ersten verschiedene zweite Beladeformation in der jeweils anderen Transferposition aus äußerer und innerer Transferposition befindet. So steht selbst dann, wenn in der einen Transferposition Material von der ersten Beladeformation entnommen oder auf diese aufgeladen wird, in der jeweils anderen Transferposition die zweite Beladeformation bereit, um ebenfalls Material aufzunehmen oder abzugeben. Außerdem muss bei lediglich funktionaler Betrachtung für die Bewegung einer Beladeformation von einer Transferposition in die andere Transferposition und von der anderen Transferposition in die eine Transferposition nur der halbe Weg zurückgelegt werden, verglichen mit dem Fall, dass nur eine einzige Beladeformation am Rotationskörper vorgesehen ist. Dies führt zu vorteilhaft kurzen Beladezyklen von 5 bis 7 Sekunden, d. h. alle 5 bis 7 Sekunden kann ein Gegenstand bzw. Material in den Speicherschrank eingegeben, also eingelagert, und aus dem Speicherschrank entnommen, also ausgelagert werden, da gleichzeitig je eine Beladeformation an der inneren und an der äußeren Transferposition bereitsteht. Dies gestattet abweichend von den bekannten translatorisch bewegbaren Transferschlitten eine Parallelisierung von Einlagerungs- und Auslagerungsvorgängen.

Grundsätzlich können mehr als zwei Beladeformationen am Rotationskörper ausgebildet sein. Zur Sicherstellung, dass der Rotationskörper dann, wenn sich in jeder Transferposition je eine Beladeformation befindet, die Schleusenöffnung durch einen Körperabschnitt verschließen kann, weist der Rotationskörper bevorzugt genau zwei Umfangssektoren mit je wenigstens einer Beladeformation auf, welche bezüglich der Rotationsachse um 180° relativ zueinander verdreht angeordnet sind. Bevorzugt liegen die innere und die äußere Transferposition um einen Winkelabstand von 180° um die Rotationsachse auseinander.

Zur erleichterten Handhabung der Transferschleuse ist der Rotationskörper bevorzugt derart bezüglich der Rotationsachse symmetrisch, dass ein Großteil seiner von außerhalb des Rotationskörpers wahrnehmbaren Gestalt gegenüber einer Drehung um 180° um die Rotationsachse invariant ist. Dies bedeutet: dreht der Rotationskörper ausgehend von einer Anordnung einer Beladeformation in einer Transferposition um 180°, so befindet sich erneut eine Beladeformation in derselben Transferposition und der Rotationskörper bietet dem auf die Transferposition blickenden Betrachter im Wesentlichen den gleichen Anblick wie vor der Drehung um 180°. Bevorzugt gilt diese Art der Symmetrie um die Rotationsachse für jede Drehstellung des Rotationskörpers und eine ausgehend von dieser Drehstellung ausgeführte Drehung um 180°.

Um einen Verschluss der Schleusenöffnung in wenigstens einer Drehstellung gewährleisten zu können, ist bevorzugt die erste Beladeformation von der zweiten Beladeformation durch eine Trennwand des Rotationskörpers körperlich getrennt. Die Trennwand ist Teil des Rotationskörpers und rotiert bei dessen Rotationsbewegung ebenfalls um die Rotationsachse.

Bevorzugt sind Körperabschnitte des Rotationskörpers, welche den Aufnahmeraum an einer Beladeformation seitlich oder/und nach oben oder/und nach unten begrenzen zur Verminderung des Massenträgheitsmoments des Rotationskörpers hohl oder porös ausgebildet. Ein poröser Werkstoff zur Bildung poröser Körperabschnitte des Rotationskörpers kann ein poröser Faserwerkstoff oder/und ein offenzelliger oder geschlossenzelliger Schaumstoff sein.

Um nicht nur einen körperlichen Verschluss der Schleusenöffnung durch den Rotationskörper bewirken zu können und damit eine unerwünschte Gasströmung zwischen dem Speicherraum und der Außenumgebung verhindern zu können, sondern darüber hinaus auch eine thermische Isolation des Speicherraums gegenüber der Außenumgebung im Schleusenbereich erzielen zu können, kann gemäß einer bevorzugten Weiterbildung des Speicherschranks im Bereich der Trennwand ein gesondert vom übrigen Rotationskörper ausgebildetes Trennwandmaterial mit einer geringeren spezifischen Wärmeleitfähigkeit oder/und mit einer geringeren Wärmedurchgangszahl angeordnet sein als ein zur Bildung des übrigen Rotationskörpers überwiegend verwendetes Material. Dieses thermisch isolierende Trennwandmaterial kann integral als Materialabschnitt innerhalb des Rotationskörpers oder als vorgefertigte Platte oder allgemein Baueinheit am Rotationskörper verbaut sein. Dabei bezieht sich die "überwiegende" Verwendung auf das durch Körperabschnitte des Rotationskörpers aus dem jeweiligen Material eingenommene Raumvolumen. Jenes Material, aus dem Körperabschnitte des Rotationskörpers gebildet sind, die mehr als 50 % des Gesamtvolumens des Rotationskörpers einnehmen, ist unvermeidlich das überwiegend zur Bildung des übrigen Rotationskörpers verwendete Material. Bestehen unterschiedliche Körperabschnitte des Rotationskörpers aus unterschiedlichem Material, von denen kein Körperabschnitt eines Materials mehr als 50 % des Gesamtvolumens des Rotationskörpers einnimmt, so gilt das Material desjenigen Körperabschnitts mit dem größten Anteil am Gesamtvolumen des Rotationskörpers als überwiegend zur Bildung des übrigen Rotationskörpers verwendet. Da der übrige Rotationskörper zum Vergleich mit der Trennwand herangezogen wird, ist die Trennwand nicht Teil des übrigen Rotationskörpers.

Grundsätzlich kann es ausreichen, wenn der Rotationskörper in der oben genannten Verschlusssituation mit engem Spalt einem die Schleusenöffnung umgebenden Rand der von der Schleusenöffnung durchsetzten Schrankgehäusewand anliegt. Der Rotationskörper kann dabei derart ausgestaltet sein, dass ein Großteil seiner Außenfläche - etwa seine jeweils längs der Drehachse weisenden Stirnflächen und wenigstens ein in Umfangsrichtung verlaufender Abschnitt einer Mantelfläche, letztere gegebenenfalls unterbrochen durch wenigstens eine Ausnehmung, in welcher eine Beladeformation angeordnet und ein Hohlraum zur Aufnahme von zu transportierendem Material an der Beladeformation ausgebildet ist - mit vorbestimmten, insbesondere längs des Schleusenöffnungsrandes konstantem Spaltmaß zum Rand der Schleusenöffnung angeordnet ist. Während die Mantelfläche gemäß einer bevorzugten Ausführungsform durch eine oder mehrere Ausnehmungen - in der Regel abhängig von der Anzahl an Beladeformationen, wobei bevorzugt für jede Beladeformation eine eigene Ausnehmung vorgesehen ist - unterbrochen ist, können die Stirnflächen des Rotationskörpers unabhängig von der Drehstellung des Rotationskörpers dem Rand der Schleusenöffnung in der Schrankgehäusewand mit vorbestimmten, insbesondere längs des Schleusenöffnungsrandes konstantem Spaltmaß gegenüberliegen.

In einem Bereitschaftszustand des Rotationskörpers, in welchem der Rotationskörper unbewegt ist und sich wenigstens eine Beladeformation in einer Transferposition befindet, kann ein Körperabschnitt des Rotationskörpers entlang des Randes der Schleusenöffnung umlaufend mit vorbestimmtem, insbesondere konstantem, geringem Spaltmaß von weniger als vier, vorzugsweise weniger als 2 mm Abstand zum Rand diesem gegenüberliegen und so eine oben beschriebene Verschlusssituation bewirken.

Eine solche Spaltbildung mit geringem Spaltmaß von weniger als vier, vorzugsweise weniger als 2 mm ist realistisch nur für solche Speicherräume verwendbar, deren Atmosphärenbedingungen sich von jenen der Außenumgebung betragsmäßig nicht zu stark unterscheiden. Eine bessere Trennung zwischen Speicherraum und Außenumgebung als durch den oben beschriebenen Spalt und damit eine geringere Beeinflussung der konditionierten Atmosphäre im Speicherraum durch die Außenumgebung kann dadurch erreicht werden, dass wenigstens ein Bauteil aus Rotationskörper und Schrankgehäusewand mit Schleusenöffnung eine Dichtung mit einer Dichtfläche aufweist, welche zur dichtenden Anlage an das jeweils andere Bauteil ausgebildet ist.

Bevorzugt ist die Dichtung am Schrankgehäuse bzw. an einem die Schleusenöffnung einfassenden Rahmen angeordnet, da die Schleusenöffnung durch die Dichtung abzudichten ist. Grundsätzlich kann daran gedacht sein, dass während einer Rotationsbewegung des Rotationskörpers die Dichtfläche schleifend mit dem jeweils anderen Bauteil, vorzugsweise mit dem Rotationskörper, in Kontakt steht. Ein solcher schleifender Kontakt kann jedoch die Dichtfläche mechanisch belasten und zu einem unerwünscht hohen Verschleiß und folglich zu einer unerwünscht kurzen Lebensdauer der Dichtfläche führen. Um diesen Dichtflächenverschleiß zu vermeiden, ist gemäß einer vorteilhaften Weiterbildung der vorliegenden Erfindung vorgesehen, dass der Labor-Speicherschrank eine Dichtflächen-Spannvorrichtung aufweist, durch welche die Dichtfläche einer Dichtung wenigstens eines Bauteils zum jeweils anderen Bauteil hin spannbar und im entgegengesetzten Sinne entspannbar ist.

Diese Spannung zum jeweils anderen Bauteil hin kann eine bloße Erhöhung bzw. Reduzierung der Anlagekraft der Dichtfläche an das andere Bauteil bedeuten, ohne dass die ohnehin dauerhaft am jeweils anderen Bauteil anliegende Dichtfläche tatsächlich von diesem abgehoben werden würde. Auch dies dient der Verschleißminderung. Eine weitergehende Verschleißvermeidung kann dadurch erreicht werden, dass die Dichtfläche durch die Dichtflächen-Spannvorrichtung zum jeweils anderen Bauteil hin und von diesem weg verlagerbar ist. Dann kann tatsächlich erreicht werden, dass die Dichtung und ihre Dichtfläche im entspannten Zustand mit Abstand von jeweils anderen Bauteil, vorzugsweise vom Rotationskörper, angeordnet sind, sodass die Dichtfläche das jeweils andere Bauteil im entspannten Zustand nicht berührt. Eine Bewegung des jeweils anderen Bauteils relativ zur Dichtfläche kann dann keine abrasive Wirkung an der Dichtfläche entfalten.

Grundsätzlich könnte sowohl am Rotationskörper als auch im Randbereich der Schleusenöffnung, also an einem die Schleusenöffnung umgebenden Abschnitt der Schrankgehäusewand oder an einem die Schleusenöffnung umgebenden Rahmen, je eine Dichtflächen-Spannvorrichtung vorgesehen sein, um eine Dichtfläche zum jeweils anderen Bauteil hin und von diesem weg zu spannen oder/und zu verlagern, sodass in einer Verschlusssituation mit spaltfrei körperlich abgedichteter Schleusenöffnung die Dichtflächen einer schrankgehäuse- bzw. rahmenseitigen Dichtung und einer rotationskörperseitigen Dichtung in der Verschlusssituation aneinander anliegen. Dies erfordert jedoch eine sehr präzise Positionierung des Rotationskörpers relativ zur Schrankwand, um einen sicheren Anlagekontakt zwischen den beiden relativ zueinander beweglichen Dichtflächen bereitzustellen. Eine robustere und gleichzeitig sehr wirksame spaltfreie Abdichtung der Schleusenöffnung in der Verschlusssituation kann dadurch erzielt werden, dass nur die Dichtfläche der Dichtung eines Bauteils aus Rotationskörper und Schrankgehäusewand mit Schleusenöffnung, bevorzugt der Schrankgehäusewand bzw. eines die Schleusenöffnung umgebenden Rahmens, durch eine Dichtflächen-Spannvorrichtung zum jeweils anderen Bauteil hin spannbar und im entgegengesetzten Sinne entspannbar ist. Als Anlagefläche für die Dichtfläche der durch die Dichtflächen-Spannvorrichtung belastbaren Dichtung kann im einfachen Fall ein Körperabschnitt des jeweils anderen Bauteils dienen. In einer wegen seiner höheren Dichtwirkung bevorzugten Ausgestaltung kann das jeweils andere Bauteil eine Dichtung mit einer Dichtgegenfläche aufweisen, an welcher die Dichtfläche des einen Bauteils in der Verschlusssituation im dichtenden Anlageeingriff steht. Die Dichtungswirkung zur spaltfreien Abdichtung der Schleusenöffnung kann noch dadurch erhöht werden, dass die die Dichtgegenfläche aufweisende Dich-tung des anderen Bauteils durch die Dichtfläche der spannbaren und entspannbaren Dichtung des einen Bauteils im Anlageeingriff verformbar ist. So kann sich die Dichtfläche beim Spannen der sie tragenden Dichtung in den Anlageeingriff in die Dichtgegenfläche der ihr gegenüberliegenden Dichtung eindrücken und so einen nicht nur verhältnismäßig großen Anlagebereich zwischen Dichtfläche und Dichtgegenfläche erzeugen, sondern einen gekrümmten, flächigen Anlagebereich erzeugen, welche die Außenumgebung und den Speicherraum besonders effektiv voneinander trennt.

Bevorzugt weist der Rotationskörper die durch die Dichtfläche verformbare Dichtung mit der Dichtgegenfläche auf. Da die Dichtgegenfläche bevorzugt in einem Bereich des Rotationskörpers gelegen ist, welche in dem oben genannten Bereitschaftszustand des Rotationskörpers einem Rand der Schleusenöffnung gegenüberliegt und für eine im Randbereich der Schleusenöffnung vorgesehene, durch die Dichtflächen-Spannvorrichtung verformbare Dichtung erreichbar ist, umgibt bevorzugt wenigstens ein Abschnitt der durch die Dichtflächen-Spannvorrichtung verformbaren Dichtung die oben genannte Trennwand oder/und das thermisch isolierende Trennwandmaterial radial außen.

Die durch die Dichtfläche verformbare Dichtung im Rotationskörper kann außerdem als Toleranzausgleich dienen, wenn etwa der Rotationskörper aus wenigstens zwei Körperhälften gebildet ist, deren Trenn- bzw. Fügeebene die Rotationsachse des Rotationskörpers enthält. In diesem Falle kann vorteilhaft die verformbare Dichtung zwischen den beiden Körperhälften angeordnet sein und aufgrund ihrer intrinsischen Verformbarkeit eine Annäherung der beiden Körperhälften unter Verformung der zwischen ihnen angeordneten Dichtung zulassen. So kann ein Spalt zwischen den Körperhälften des Rotationskörpers geschlossen und gleichzeitig das Spaltmaß zwischen Körperhälften exakt eingestellt werden.

Vorzugsweise durchsetzt die Rotationsachse die oben genannte, vorzugsweise thermisch isolierende, Trennwand. Besonders bevorzugt enthält die Trennwand eine Durchmesser-Ebene, welche den Rotationskörper längs eines zur Rotationsachse orthogonalen Durchmesser-Strahls durchsetzt. Zusätzlich oder alternativ schneidet eine die Rotationsachse des Rotationskörpers enthaltende Ebene die durch die Dichtfläche verformbare Dichtung im Rotationskörper. Die Dichtung im Rotationskörper kann dann die Trennwand oder/und das thermisch isolierende Trennwandmaterial wenigstens abschnittsweise, etwa mit Ausnahme des Orts der Drehlagerung des Rotationskörpers, einfassen.

Die Dichtflächen-Spannvorrichtung kann verschiedenartig ausgebildet sein. Gemäß einer ersten Ausführungsform kann die Dichtflächen-Spannvorrichtung zur Einleitung von Gas in einen Dichtungsinnenraum eines hohlen Dichtungsbauteils ausgebildet sein. Beispielsweise kann das hohle Dichtungsbauteil eine Schlauchdichtung sein, die durch die Dichtflächen-Spannvorrichtung mittels Druck erhöhender Gaseinleitung gegen ihre Material- oder/und Bauteilelastizität aufgeblasen und somit geweitet wird und mittels Druck mindernder Gasausleitung aufgrund ihrer eigenen Elastizität wieder geschrumpft wird. Dadurch kann eine Dichtfläche in einem Oberflächenbereich der Schlauchdichtung an eine ihr gegenüberliegende Anlagefläche am jeweils anderen Bauteil angenähert, gegen diese gedrückt und wieder von dieser entfernt werden.

Zusätzlich oder alternativ kann die Dichtflächen-Spannvorrichtung eine Quetschvorrichtung umfassen, welche durch Quetschen eines Dichtungsbauteils in einer Quetschrichtung unter Ausnutzung einer Querdehnung des Dichtungsbauteils eine Dehnung des Materials in einer zur Quetschrichtung verschiedenen, vorzugsweise orthogonalen Dehnungsrichtung bewirkt. Daher kann die Dichtflächen-Spannvorrichtung als Quetschvorrichtung dazu ausgebildet sein, die Dichtung in einer ersten Richtung, nämlich der Quetschrichtung, zu verformen, um dadurch die Dicht-fläche in einer von der ersten verschiedenen zweiten Richtung, nämlich der Dehnungsrichtung zu verlagern. Bevorzugt läuft die quetschbare Dichtung um wenigstens 80 %, vorzugsweise um 100 % der Schleusenöffnung um. Die Quetschrichtung verläuft bevorzugt in axialer Richtung bezogen auf eine virtuelle, die Schleusenöffnung zentral durchsetzende Öffnungsachse, sodass eine nach radial innen zur Schleusenöffnung hinweisende Dichtfläche längs einer zur virtuellen Öffnungsachse radial verlaufenden Dehnungsrichtung nach radial innen verlagert wird. Die Elastizität der Dichtung bewirkt ihre Rückstellung in Richtung ihrer ursprünglichen Gestalt nach einem Ende der Quetschbelastung. Auch die quetschbare Dichtung kann eine Schlauchdichtung sein, die im Gegensatz zur fluidisch aufweitbaren Schlauchdichtung jedoch nicht fluiddicht zu sein braucht.

Konstruktiv kann die Dichtflächen-Spannvorrichtung effektiv und mit geringem Montageaufwand dadurch realisiert sein, dass der Schrank einen Rahmen aufweist, welcher die Schleusenöffnung und den Rotationskörper umgibt, wobei der Rahmen als Quetschvorrichtung zwei Rahmenbauteile aufweist, welche zwischen sich einen Spalt definieren, in dem die Dichtung aufgenommen ist. Die Dichtfläche der Dichtung weist nach radial innen zur Mitte der Schleusenöffnung bzw. zum Rotationskörper hin. Die Rahmenbauteile sind zur Verformung der zwischen ihnen liegenden Dichtung aneinander annäherbar und voneinander entfernbar. Vorzugsweise umgibt jedes Rahmenbauteil für sich alleine genommen die Schleusenöffnung, sodass eine vorteilhaft vollständig um die Schleusenöffnung umlaufende Dichtung auch längs ihres vollständigen Umlaufs quetschbar ist. Zur definierten Ausübung einer Quetschbelastung ist bevorzugt weiter ein Quetschantrieb vorgesehen, durch welchen wenigstens ein Rahmenbauteil unter Verringerung des Spaltmaßes zwischen den Rahmenbauteilen an das jeweils andere Rahmenbauteil annäherbar ist. Grundsätzlich können beide Rahmenbauteile relativ zueinander beweglich am Schrankgehäuse angeordnet sein. Einfacher und mit geringerem Montageaufwand herstellbar ist jedoch bevorzugt ein Rahmenbauteil zur dauerhaften Festlegung am Schrankgehäuse ausgebildet oder ist dauerhaft am Schrankgehäuse festgelegt, sodass nur das weitere Rahmenbauteil relativ zum gehäusefesten Rahmenbauteil durch den Quetschantrieb verlagerbar ist.

Der Quetschantrieb kann ein fluidbetätigter Antrieb oder ein elektromotorischer Antrieb sein. Gemäß einer wegen ihrer geringen Neigung zum Verkanten bevorzugten Ausführungsform ist ein Rahmenbauteil über wenigstens zwei, vorzugsweise mehr als zwei, besonders bevorzugt vier, Spindeltriebe längs der Spindelachsen zum jeweils anderen Rahmenbauteil verlagerbar mit dem anderen Rahmenbauteil verbunden. Über einen Seil- oder Riementrieb können die wenigstens zwei Spindeltriebe durch ein und denselben Quetschantrieb synchron zur Drehung antreibbar sein, sodass eine sichere, verkantungsfreie Relativbewegbarkeit des einen Rahmenbauteils relativ zum anderen erreicht werden kann. Dann, wenn die Rahmenbauteile Eckbereiche, etwa am Ort des Aufeinandertreffens von zwei paarweise parallelen Seitenrändern, aufweisen, ist vorzugsweise in jedem Eckbereich, an welchem zwei nicht-parallele Seitenränder aufeinandertreffen, je ein Spindeltrieb angeordnet. Das als gehäusefeste Rahmenbauteil bestimmte Rahmenbauteil kann durch eine Wand des Schrankgehäuses gebildet sein.

Grundsätzlich kann daran gedacht sein, dass der Rotationskörper zur Verlagerung der wenigstens einen Beladeformation zwischen der inneren und der äußeren Transferposition manuell bewegbar ist, etwa durch ein Betätigungsglied, wie einen Antriebshebel oder ein Antriebsrad, und ein Antriebsgestänge oder/und Antriebsgetriebe. Für einen möglichst hygienischen, besonders bevorzugt automatisierten Ablauf einer Speicherung von Material im Speicherschrank oder/und einer Entnahme von Material aus dem Speicherschrank weist der Speicherschrank bevorzugt einen Drehantrieb zur Rotation des Rotationskörpers auf. Bevorzugt ist der Drehantrieb ein elektromotorischer Drehantrieb, sodass dessen Drehung möglichst unmittelbar durch den oben genannten Seil- oder Riementrieb zu den genannten Spindeltrieben übertragbar ist.

Für eine weitere Automatisierung der Abläufe am Labor-Speicherschrank kann der Labor-Speicherschrank eine Steuervorrichtung aufweisen, welche wenigstens zur Steuerung des Drehantriebs und zur Steuerung der Dichtflächen-Spannvorrichtung ausgebildet ist. Dabei ist zur Vermeidung von Verschleiß an der wenigstens einen zur Abdichtung der Schleusenöffnung bei Stillstand des Rotationskörpers beteiligten Dichtung die Steuervorrichtung bevorzugt dazu ausgebildet ist, eine gespannte Dichtfläche vor einem Betrieb des Drehantriebs zu entspannen oder/und eine entspannte Dichtfläche nach einem Betrieb des Drehantriebs zu spannen. Hierdurch kann sichergestellt werden, dass eine Drehung des Rotationskörpers ohne gleitende Anlage einer Dichtfläche an diesem erfolgt. Ebenso kann hierdurch sichergestellt werden, dass dann, wenn der Rotationskörper stillsteht, etwa in dem oben genannten Bereitschaftszustand, ein Spalt zwischen Schrankgehäuse bzw. Rahmen und Rotationskörper durch die mittels der Dichtflächen-Spannvorrichtung spannbare und entspannbare Dichtung geschlossen ist.

Weiter kann der Labor-Speicherschrank wenigstens einen Transfer-Sensor umfassen, welche dazu ausgebildet ist, eine Änderung der Beladesituation der Beladeformation in der äußeren Transferposition zu erfassen. Der Transfer-Sensor, beispielsweise ein optischer Sensor, wie etwa eine Lichtschranke oder ein kapazitiver oder induktiver Näherungssensor, ist bevorzugt mit der oben genannten Steuervorrichtung signalübertragungsmäßig gekoppelt, sodass die Steuervorrichtung ohne zusätzliche Bedienereingabe einen Materialtransport von der äußeren in die innere Transferposition einleiten kann, wenn der Transfer-Sensor eine Änderung der Beladesituation der Beladeformation in der äußeren Transferposition erfasst hat. Zusätzlich oder bevorzugt alternativ kann der Speicherschrank wenigstens einen Eingriffs-Sensor umfassen, beispielsweise einen optischen Sensor, wie etwa eine Lichtschranke oder einen kapazitiven oder induktiven Näherungssensor, welcher dazu ausgebildet ist, ein Objekt zu erfassen, dass von außerhalb des Rotationskörpers in dessen Bewegungsraum, beispielhaft repräsentiert durch dessen Einhüllende, einragt. Hierdurch soll verhindert werden, dass durch Rotation des Rotationskörpers ein durch dessen Einhüllende hindurchragender Gegenstand oder gar ein solches Körperteil einer Bedienperson beschädigt bzw. verletzt wird. Als Einhüllende wird dabei eine den rotierenden Rotationskörper einhüllende, virtuelle, bezüglich der Rotationsachse rotationssymmetrische Grenzfläche des Rotationskörpers verstanden.

Zur Erleichterung der Herstellung des Labor-Speicherschranks kann der Labor-Speicherschrank eine vormontierte Schleusen-Baugruppe aufweisen, umfassend wenigstens den Rotationskörper und den den Rotationskörper und die Schleusenöffnung umgebenden Rahmen. So kann ein Labor-Speicherschrank, welcher unvorteilhaft zunächst nur eine Türe aufweist, die von einer Bedienperson zu öffnen ist, um Material in der Speichervorrichtung zu hinterlegen oder Material aus der Speichervorrichtung zu entnehmen, mit der Schleusen-Baugruppe nachgerüstet werden.

Eine weitere Vereinfachung der Montage und insbesondere der Nachrüstung eines bestehenden Speicherschranks ergibt sich dadurch, dass die vormontierte Bau-gruppe den Quetschantrieb oder/und den Drehantrieb aufweist. Weiter kann die die Baugruppe die Steuervorrichtung aufweisen, welche zur Steuerung des Quetschantriebs oder/und des Drehantriebs ausgebildet ist.

Die vormontierte Schleusen-Baugruppe ist dabei so vorteilhaft, dass die vorliegende Erfindung auch eine Schleusen-Baugruppe betrifft, umfassend wenigstens einen eine Schleusenöffnung umgebenden Rahmen und einen derart in die Schleusenöffnung eingesetzten und am Rahmen drehbar um eine Rotationsachse gelagerten Rotationskörper, dass der Rahmen den Rotationskörper umgibt. Der Rahmen weist bevorzugt als Dichtflächen-Spannvorrichtung in besonders bevorzugter Gestalt einer Quetschvorrichtung zwei Rahmenbauteile auf, welche zwischen sich einen Spalt definieren, in dem eine Dichtung aufgenommen ist, deren Dichtfläche durch Quetschung in Quetschrichtung längs des Spaltabstandes in einer Dehnungsrichtung orthogonal zum Spaltabstand verlagerbar ist. Die Rahmenbauteile sind zur quetschenden Verformung der zwischen ihnen liegenden Dichtung aneinander annäherbar und voneinander entfernbar. Vorzugsweise umgibt jedes Rahmenbauteil für sich alleine genommen die Schleusenöffnung, sodass eine vorteilhaft vollständig umlaufende Dichtung auch längs ihres vollständigen Umlaufs quetschbar ist. Zur definierten Ausübung einer Quetschbelastung ist bevorzugt weiter ein Quetschantrieb an dem Rahmen vorgesehen.

Oben beschriebene Weiterbildungen des Rotationskörpers oder/und des die Schleusenöffnung umgebenden Randbereichs des Speicherschranks sind Weiterbildungen auch der vormontierten Schleusen-Baugruppe einschließlich des Rahmens.

Gemäß einer weniger bevorzugten Ausführungsform kann die Schleusen-Baugruppe, vorzugsweise am Rahmen, anstelle einer Quetschvorrichtung eine mit einem Fluid gegen ihre Material- und Bauteilelastizität aufweitbare Dichtung mit einer entsprechenden Fluidförderpumpe als Dichtflächen-Spannvorrichtung aufweisen.

Das oben genannte zu transportierende Material können schüttbare chemische, biologische oder biochemische Substanzen sein, wie etwa Flüssigkeiten, einschließlich Zellsuspensionen, oder Pulver. Derartige Substanzen sind in Laborbehältern, wie etwa in Mikrotiterplatten oder Phiolen, aufgenommen bereitgestellt. Die Speichervorrichtung kann eine Regalvorrichtung sein, wo Laborbehälter, gegebenenfalls zu Gebinden zusammengefasst, die jeweils eine Mehrzahl von Laborbehälter enthalten, in Zeilen und Spalten neben- und unter- bzw. übereinander raumsparend angeordnet und aufbewahrt werden können. Der Labor-Speicherschrank umfasst bevorzugt eine Klimatisierungsvorrichtung, um eine Gasatmosphäre im Speicherraum wenigstens hinsichtlich Temperatur oder/und Druck oder/und Feuchtigkeit oder/und Gaszusammensetzung bereitstellen zu können. Bevorzugt wird der Speicherschrank mit einer Temperatur im Speicherraum von zwischen +20 °C und -20 °C betrieben.

Ein Labor-Speicherschrank im Sinne der vorliegenden Erfindung kann auch einen Pipettierroboter als Handhabungsvorrichtung oder einen Teil derselben umfassen, der in einer Speicherraumatmosphäre arbeitet, die sich von der Atmosphäre der Außenumgebung in wenigstens einem Parameter unterscheidet. Speicherpositionen können dann wiederrum durch ein Regalsystem oder durch definierte Abstell-positionen für die Laborgefäße im Arbeitsbereich des Pipettierroboters definiert sein.

Grundsätzlich gilt, dass die Handhabungsvorrichtung zum Betrieb unter den Atmosphärenbedingungen im Speicherraum ausgelegt sein muss, also beispielsweise auch in einem erheblich von den Temperaturen der Außenumgebung abweichenden Temperaturbereich des Speicherraums präzise arbeiten können muss.

Eine Beladeformation kann im einfachsten Fall eine am Rotationskörper angeordnete oder ausgebildete definierte Abstellfläche sein. Sie kann aber auch eine Halterung für Gefäße umfassen, etwa eine Klammer. Zur gezielten Orientierung von an einer Beladeformation abgelegtem Material kann die Beladeformation mit dem Material, insbesondere mit Behältern, zusammenwirkende Formschlusselemente aufweisen, die eine Beladung einer Beladeformation mit einem Gegenstand nur in einer vorbestimmten definierten Orientierung gestatten. Dies erleichtert die automatisierte Handhabung des Materials im Speicherraum erheblich.

Die vorliegende Erfindung wird nachfolgend anhand der beiliegenden Zeichnungen näher erläutert werden. Es stellt dar:
- Fig. 1: eine Vorderansicht eines erfindungsgemäßen Labor-Speicherschranks,
- Fig. 2: eine Seitenansicht des Labor-Speicherschranks von Figur 1,
- Fig. 3: eine perspektivische Ansicht einer Schleusen-Baugruppe des Speicherschranks von Fig. 1, umfassend einen eine Schleusenöffnung umgebenden Rahmen mit zwei Rahmenbauteilen und einer zwischen diesen angeordneten Dichtung, einen in die Schleusenöffnung um eine Rotationsachse drehbar eingesetzten Rotationskörper, einen Drehantrieb des Rotationskörpers und einen Quetschantrieb der Rahmenbauteil,
- Fig. 4: eine perspektivische Ansicht der längs einer die Rotationsachse des Rotationskörpers enthaltenden und beide Beladeformationen durchsetzenden Schnittebene geschnittenen Schleusen-Baugruppe von Figur 3,
- Fig. 5: die längsgeschnittene Schleusen-Baugruppe von Figur 4 bei Betrachtung in einer Betrachtungsrichtung orthogonal zur Schnittebene, und
- Fig. 6: eine perspektivische Ansicht der Schleusen-Baugruppe der Figuren 3 bis 5, geschnitten längs einer zur Rotationsachse des Rotationskörpers orthogonalen Schnittebene.

In den Figuren 1 und 2 ist eine erfindungsgemäße Ausführungsform eines Labor-Speicherschranks allgemein mit 10 bezeichnet. Figur 1 zeigt eine Vorderansicht des Speicherschranks 10, welcher etwa die Abmessungen eines großen Haushaltskühlschranks aufweist. Lediglich beispielhaft kann der Speicherschrank etwa 90 cm bis 100 cm breit sein und kann 220 bis 240 cm hoch sein. Auf die Abmessungen des Speicherschranks kommt es vorliegend jedoch nicht an.

In Figur 1 ist die Blickrichtung von Figur 2 mit einem Pfeil II gekennzeichnet. In Figur 2 ist die Blickrichtung von Figur 1 mit einem Pfeil I gekennzeichnet.

Der Speicherschrank 10 weist ein Schrankgehäuse 12 auf, welches einen Speicherraum 14 (s. Figuren 3 bis 6) im Inneren des Schrankgehäuses 12 von der Außenumgebung U abgrenzt, sodass eine Klimatisierungsvorrichtung 16 im unteren Endbereich des Speicherschranks 10 im Speicherraum 14 Atmosphärenbedingungen aufrechterhalten kann, die von den Bedingungen der Außenumgebung abweichen. Beispielsweise kann die Atmosphäre im Speicherraum 14 hinsichtlich Temperatur oder/und Druck oder/und Feuchtigkeit oder/und chemischen Zusammensetzung von der Atmosphäre der Außenumgebung U abweichen.

Der Speicherschrank 10 weist eine Anzeigevorrichtung 18 auf, die als berührsensitiver Bildschirm auch eine Eingabevorrichtung ist, über welche beispielsweise die Atmosphärenbedingungen im Speicherraum 14 eingestellt werden können. Außerdem kann über die Eingabevorrichtung ein im Speicherraum 14 gespeicherter Gegenstand zur Ausgabe abgerufen werden oder es kann für einen in den Speicherraum 14 aufzunehmenden Gegenstand eine definierte Speicherposition vergeben werden.

Ohne übermäßige Störung der im Speicherraum 14 durch die Klimatisierungsvorrichtung 16 künstlich aufrechterhaltenen Speicherbedingungen kann ein Gegenstand das Schrankgehäuse 12 - im dargestellten Beispiel seine Vorderwand 12a - durch eine Transferschleuse 20 überwinden.

Die Transferschleuse 20 umfasst einen Rotationskörper 22, welcher um eine im dargestellten Beispiel längs der Schwerkraftwirkungsrichtung verlaufende Rotationsachse R rotierbar in eine das Schrankgehäuse 12, insbesondere seine Vorderwand 12a, durchsetzende Schleusenöffnung 24 eingesetzt ist.

Im Speicherraum 14 kooperiert eine Handhabungsvorrichtung 26, beispielsweise eine Mehrachsen-Greifervorrichtung, mit dem Rotationskörper 22 um von diesem Gegenstände zu übernehmen oder an diesen Gegenstände zu übergeben. Die Handhabungsvorrichtung 26 kooperiert weiter mit einer Speichervorrichtung 28, welche eine Mehrzahl von Speicherpositionen aufweist, die von der Handhabungsvorrichtung 26 erreichbar sind, sodass Gegenstände zwischen dem Rotationskörper 22 und einzelnen Speicherpositionen der Speichervorrichtung 28 durch die Handhabungsvorrichtung 26 transportierbar sind. Die Speichervorrichtung 28 kann hierzu grundsätzlich relativ zum Speichergehäuse 12 beweglich sein, beispielsweise als Speicherkarussell. Eine dichtere Packung an Speicherpositionen als mit einem Speicherkarussell kann man durch eine fixe Anordnung von Speicherpositionen erhalten. Im vorliegenden Beispiel, in welchem die Schleuse 20 an der vorderen Wand 12a des Schrankgehäuses 12 angeordnet ist, hat die Handhabungsvorrichtung 26 ausreichend Bewegungsraum, um ausgehend von der inneren Transferposition an der Schleuse 20 eine Vielzahl von Speicherpositionen zu erreichen, wenn diese an der Innenseite der der vorderen Wand 12a gegenüberliegenden Rückwand des Schrankgehäuses 12 angeordnet sind. In den Figuren 2 und 3 sind die Handhabungsvorrichtung 26 und die Speichervorrichtung 28 lediglich grobschematisch durch strichlinierte Rechtecke angedeutet. Die Handhabung von Gegenständen, wie etwa Laborbehältern, in Speicherräumen von Labor-Speicherschränken ist an sich bekannt. Einzelne einzulagernde Gegenstände oder/und Gegenstandsgebinde weisen vorteilhaft eine Identifikation auf, etwa einen RFID-Chip oder einen optischen Code, wie etwa QR-Code oder Balkencode. Ebenso können einzelne Speicherpositionen eine individuelle Identifikation aufweisen, ebenfalls realisiert durch RFID-Chips oder optische Codes. Die Handhabungsvorrichtung oder der Speicherschrank im allgemeinen umfasst dann vorzugsweise ein Lesegerät, welches die Identifikation des Gegenstandes und gegebenenfalls der zugeordneten Speicherposition liest und diese Information an einen Datenspeicher überträgt.

Der Speicherschrank 10 weist im dargestellten Beispiel an seinem unteren Ende Rollen 30 auf, durch welche in der Speicherschrank 10 in gewissem Umfang passiv mobil ist, also beispielsweise durch eine oder mehrere Bedienpersonen in einem Laborraum ohne Anheben des Speicherschranks 10 verlagert werden kann.

Zu Wartungszwecken, zur Reinigung, aber auch für einen Notbetrieb, ist der Speicherraum 14 des Speicherschranks 10 durch eine seitliche Türe 32 zugänglich. Die Türe 32 ist schwenkbar an einer Seite des Speicherschranks 10 angeordnet und bietet im Falle ihres Öffnens einen großflächigen Zugang in den Speicherraum 14.

In Figur 1 blickt man auf eine Frontverkleidung 34 des Speicherschranks 10, welche mittels eines Scharniers 36 um eine im dargestellten Beispiel zur Rotationsachse R parallele Klappenachse K von der dahinterliegenden Gehäusewand 12 weggeklappt werden kann, um beispielsweise die Transferschleuse 20 warten zu können.

In Figur 3 ist eine Schleusen-Baugruppe 38 der Transferschleuse 20 in Alleinstellung, d. h. ohne Schrankgehäuse 12 und ohne Frontverkleidung 34 dargestellt.

Die Schleusen-Baugruppe 38 umfasst den grob-zylindrischen Rotationskörper 22 und einen den Rotationskörper 22 umgebenden Rahmen 40. Der Rahmen 40 umgibt mit dem Rotationskörper 22 auch die Schleusenöffnung 24.

Der Rotationskörper 22 weist in seinem unteren Längsende einen Teller 22a auf, über welchem sich, durch Seitenwände 22b verbunden, ein Deckel 22c befindet.

Die in Richtung der Rotationsachse R des Rotationskörpers 22 weisende und zur Rotationsachse R orthogonale Stirnfläche 22c1 des Deckels 22c ist im dargestellten Beispiel eben. Gleiches gilt für die in entgegengesetzte Richtung weisende Stirnfläche 22a des Tellers 22a. Die Übergänge zwischen dem Teller 22a und den Seitenwänden 22b sowie zwischen den Seitenwänden 22b und dem Deckel 22c sind abgerundet, um das Verletzungsrisiko am Rotationskörper 22 für Bedienpersonen zu verringern.

Die Mantelflächen 22b1 der Seitenflächen 22b sind teilzylindrisch. In Ausnehmungen 42, welche die Mantelflächen 22b1 in Umfangsrichtung unterbrechen, sind Beladeformationen 44 angeordnet, im dargestellten Beispiel als Beladeplattform. Formschlussmittel 46 in Gestalt von definierten Ausnehmungen und weitere Formschlussmittel 48 in Gestalt von definierten Vorsprüngen sorgen dafür, dass ein Gegenstand, beispielsweise ein Laborbehälter nur in einer vorbestimmten orientierten Lage an der Beladeformation 44 angeordnet werden kann, da dessen Gegenformschlussmittel für die korrekte Anordnung in Formschlusseingriff mit den Formschlussmittel 46 und 48 stehen müssen.

Der Rotationskörper 22 ist in einem oberen Drehlager 52a und in einem koaxialen unteren Drehlager 52b um die Rotationsachse R rotierbar am Rahmen 40 gelagert. Der Rotationskörper 22 ist durch einen Drehantrieb 50 zur Rotation um die Rotationsachse R antreibbar. Der Drehantrieb 50 umfasst einen, im dargestellten Beispiel elektrischen, Antriebsmotor 52, dessen ausgegebene Rotationsbewegung über einen Riemen 54 zu einer mit dem Rotationskörper 22 zur gemeinsamen Drehung verbundenen Antriebsscheibe 56 übertragen wird. Im dargestellten Beispiel ist der Drehantrieb 50 am oberen Bereich des Rahmens 40 angeordnet. Diese Anordnung ist lediglich beispielhaft und könnte auch am unteren Bereich des Rahmens 40 vorgesehen sein. Ebenso kann zusätzlich oder alternativ zum Riementrieb ein Zahnradgetriebe oder ein Gestänge zur Übertragung des vom Antriebsmotor 52 ausgegebenen Drehmoments zum Rotationskörper 22 vorgesehen sein.

Der Rahmen 40 umfasst ein erstes Rahmenbauteil 40a und ein zweites Rahmenbauteil 40b, welche zwischen sich einen Spalt 41 definieren. Das erste Rahmenbauteil 40a ist als schrankgehäusefestes Rahmenbauteil 40a zur festen Verbindung mit dem Schrankgehäuse 12 ausgebildet. Das zweite Rahmenbauteil 40b ist relativ zum ersten Rahmenbauteil 40a längs einer Abstandsachse A, welche in Abstandsrichtung zwischen dem ersten und dem zweiten Rahmenbauteil 40a, 40b verläuft, an das erste Rahmenbauteil 40a annäherbar und von diesem entfernbar.

Zur Bewirkung einer Bewegung des zweiten Rahmenbauteils 40b auf das erste Rahmenbauteil 40a zu und von diesem Weg ist eine Dichtflächen-Spannvorrichtung 58 vorgesehen. Da sich im Spalt 41 zwischen den beiden Rahmenbauteilen 40a und 40b eine wenigstens abschnittsweise, jedoch um den größten Teil der Schleusenöffnung 24 herum erstreckende Dichtung 60 (siehe Figuren 4 bis 6) befindet, welche durch eine Annäherung des zweiten Rahmenbauteils 40b an das erste Rahmenbauteil 40a längs der Abstandsachse A gequetscht und in der Folge dieser Quetschung ihr zur Schleusenöffnung 24 hinweisender Abschnitt mit der Dichtfläche 60a orthogonal zur Abstandsachse A zur Schleusenöffnung 24 hin gedehnt und folglich verlagert wird, ist der Antrieb 62 der Dichtfläche-Spannvorrichtung 58 ein oben genannter Quetschantrieb 62.

Der Quetschantrieb 62 umfasst einen, wiederum bevorzugt elektrischen, Motor, welcher unmittelbar mit einer Mutter 63a eines Spindeltriebs 64a gekoppelt ist. Die Mutter 63a ist drehbar am zweiten Rahmenbauteil 40b gelagert. Die von der Mutter 63a umgebene Spindel (nicht erkennbar) ist starr mit dem ersten Rahmenbauteil 40a verbunden.

Um ein Verkanten des zweiten Rahmenbauteils 40b während seiner Bewegung längs der Abstandsachse A zu vermeiden, umfasst die Dichtflächen-Spannvorrichtung 58 weitere Spindeltriebe 64b, deren ebenfalls drehbar am zweiten Rahmenbauteil 40b gelagerte Muttern 63b über einen Antriebsriemen 66 mit der unmittelbar mit dem Motor 62 gekoppelten Mutter 63a zur gemeinsamen gleichsinnigen Drehung verbunden sind. So wird das vom Quetschantrieb 62 ausgegebene Drehmoment gleichmäßig an die vier Ecken des zweiten Rahmenbauteils 40b verteilt, sodass das zweite Rahmenbauteil 40b im Wesentlichen mit paralleler Orientierung zum ersten Rahmenbauteil 40a an dieses angenähert und von diesem entfernt werden kann. Spannrollen 68, die ebenfalls drehbar am zweiten Rahmenbauteil 40b gelagert sind halten die Spannung des Riemens 66 aufrecht.

Eine Steuervorrichtung 70 ist sowohl mit dem Antriebsmotor 52 des Drehantriebs 50 als auch mit dem Quetschantrieb 62 signalübertragend verbunden, sodass die Steuervorrichtung 70 den Rotationskörper 22 zur Drehung um die Rotationsachse R und das zweite Rahmenbauteil 40b zur Annäherung an das erste Rahmenbauteil 40a und zur Entfernung von diesem antreiben kann. Dabei gilt bevorzugt, dass die Dichtung 60 vom Rotationskörper 22 abgehoben ist, wenn dieser rotiert, und dass die Dichtung 60 am Rotationskörper anliegt, wenn dieser stillsteht.

Die Ausnehmung 42, die eine beliebige für das auf die Beladeformation 44 aufzubringende Material passende Gestalt aufweisen kann, weist in einer Seitenflächen eine Durchgangsöffnung 72 auf, durch die ein optischer Transfer-Sensor 74 in einen Bereich unmittelbar über der Beladeformation 44 einstrahlt. Der optische Transfer-Sensor 74 ist mit der Steuervorrichtung 70 signalübertragend verbunden, sodass die Steuervorrichtung 70 das Erfassungssignal des Transfer-Sensors 74 erhält und auswerten kann.

Der optische Transfer-Sensor 74 dient dazu, zu erfassen, ob sich auf der Belade-formation 44 ein von der Außenumgebung U in den Speicherraum 14 zu transportierender Gegenstand befindet oder nicht. Die Steuervorrichtung 70 kann dazu ausgebildet sein, ausgehend vom Signal des Transfer-Sensors 74 eine Rotationsbewegung des Rotationskörpers 22 zu veranlassen.

Die Beladeformation 44, die in Figur 3 zu sehen ist, befindet sich in der äußeren Transferposition und ist daher für Bedienpersonal oder ein Handhabungsgerät zur automatisierten Beladung erreichbar.

Weiter umfasst die Schleusen-Baugruppe 38 zwei Eingriffs-Sensoren 76 und 78, welche ebenfalls optische Sensoren sind. Die Eingriffs-Sensoren 76 und 78, die ebenfalls mit der Steuervorrichtung 70 signalübertragend verbunden sind, erzeugen eine Lichtschranke in unterschiedlichen Höhen vor der Ausnehmung 42 und sind somit in der Lage zu erfassen, ob aus der Außenumgebung U ein Objekt, wie etwa ein Abschnitt eines die Beladeformation 44 beladenden Handhabungsgeräts oder ein Arm oder eine Hand einer Bedienperson in den Bewegungsraum des Rotationskörpers 22 hineinragt, sodass bei einer Bewegung des Rotationskörpers 22 eine Beschädigung oder Verletzung des Objekts droht. Die Steuervorrichtung 70 ist dann dazu ausgebildet, eine Bewegung des Rotationskörpers 22 zu unterbinden, wenn wenigstens einer der Eingriffs-Sensoren 76 und 78 ein in den Bewegungsraum des Rotationskörpers 22 einragendes Objekt erfasst.

Die Steuervorrichtung 70 kann mit der Anzeige- und Eingabe/Ausgabevorrichtung 18 signalübertragungsmäßig gekoppelt sein.

In den Figuren 4 und 5 ist ein Längsschnitt durch die Schleusen-Baugruppe 38 längs einer Schnittebene gezeigt, welche die Rotationsachse R enthält und welche die Öffnungsfläche der Schleusenöffnung 24 im Wesentlichen orthogonal durchsetzt.

In den Figuren 4 und 5 ist eine weitere Beladeformation 44-2 dargestellt, welche der zuvor beschriebenen Beladeformation 44 diametral gegenüberliegt und bezüglich einer zur Zeichenebene von Figur 5 orthogonalen, die Rotationsachse R enthaltenden Spiegelsymmetrieebene SE spiegelbildlich zur oben beschriebenen Beladeformation 44 ausgebildet und angeordnet ist. Auf die weitere Beladeformation 44-2 wird daher nachfolgend nicht mehr eingegangen. Die oben für die Beladeformation 44 gegebene Erläuterung gilt unter der genannten Spiegelsymmetriebedingung auch für die weitere Beladeformation 44-2.

Die weitere Beladeformation 44-2 befindet sich in einer Ausnehmung 42-2, welche der zuvor beschriebenen Ausnehmung 42 diametral gegenüberliegt. Die Ausnehmungen 42 und 42-2 sind derart punktsymmetrisch ausgebildet, dass die eine Ausnehmung durch Rotation um die Rotationsachse R um 180° in die andere Ausnehmung übergeht.

Die Beladeformation 44 und ihre zugeordnete Ausnehmung 42 befinden sich in den Figuren 4 und 5 auf der Seite der Außenumgebung U, sodass sich die Beladeformation 44 in der äußeren Transferposition befindet. Die weitere Beladeformation 44-2 befindet sich dagegen auf der Seite des Speicherraums 14 und somit in der inneren Transferposition. Der Rotationskörper 22 befindet sich in seiner Bereitschaftsstellung.

Die beiden Ausnehmungen 42 und 42-2 sind durch eine Trennwand 22d voneinander räumlich und körperlich getrennt. Um im Speicherraum 14 eine Atmosphäre mit von der Außenatmosphäre der Außenumgebung U abweichenden, in der Regel niedrigeren Temperaturen mit möglichst geringem Aufwand aufrechterhalten zu können, ist in der Trennwand 22 eine thermische isolierende Platte 80 aus geeignetem thermisch isolierenden Material, wie beispielsweise keramischem Pulver, insbesondere evakuiertem keramischem Pulver, einer porösen Faser- oder/und Schaumstruktur und dergleichen ausgebildet.

Die Ausnehmungen 42 und 42-2 sind jeweils durch Teilkörper 23 des Rotationskörpers 22 gebildet, die aufgrund der oben geschilderten Punktsymmetrie vorzugsweise identisch ausgebildet sind, sodass zur ihrer Herstellung eine einzige Werkzeugform ausreicht. Der Teller 22a umfasst im dargestellten Beispiel nur ein seine Außenfläche definierendes Bauteil. Der Deckel 22c umfasst zwei seine Außenfläche definierende Bauteile 25, welche vorzugsweise ebenfalls identisch ausgebildet sind.

Zwischen den Bauteilen 25, 23 und dem Teller 22a sind Hohlräume ausgebildet, um entweder darin Funktionseinheiten, wie beispielsweise die Beleuchtungen 82 für die Ausnehmungen 42 und 42-2 und ihre Versorgungsleitungen, unterzubringen oder um schlichtweg die Masse und damit das Massenträgheitsmoment des Rotationskörpers 22 zu verringern.

Durch in den Ausnehmungen 42 und 42-2 vorgesehene Beleuchtungen 82 kann die der jeweiligen Ausnehmung zugeordnete Beladeformation beleuchtet werden. Die Beleuchtungen können beispielsweise LED-Leuchtmittel umfassen.

In den Figuren 4 und 5 sind außerdem die an sich gewöhnlichen Drehlagerungen des Rotationskörpers erkennbar.

In Figur 6 sind der Rotationskörper 22 und der Rahmen 40 längs einer zur Rotationsachse R orthogonalen Ebene geschnitten. Dort ist erkennbar, dass die thermisch isolierende Platte 80 als Teil der Trennwand 22d durch eine Dichtung 84 über einen weiten Bereich ihres Umfangs eingefasst ist. Die Dichtung 84 weist eine Dichtgegenfläche 84a auf, welche zu der ihr am Rahmen 40 gegenüberliegenden Dichtung 60 hinweist. Die Dichtung 60, im vorliegenden Beispiel als mit geringer Kraft verformbare Schlauchdichtung dargestellt, weist auf ihrer zur rotationskörperseitigen Dichtung 84 hinweisenden Seite eine Dichtfläche 60a auf, die durch Quetschen der Dichtung 60 längs der Abstandsachse A zum Rotationskörper 22 und damit zur Dichtfläche 84a verlagert werden kann. Die Dichtung 84 ist aus weichelastischem Material, sodass die Dichtung 84 und mit ihr die Dichtgegenfläche 84a unter der Last der auf sie eindrückenden Dichtfläche 60a zu einer virtuellen, die Schleusenöffnung 24 zentral durchsetzend gedachten, zur Rotationsachse R orthogonalen Öffnungsachse V hin verformt bzw. die Dichtgegenfläche 84a auch verlagert wird.

Die virtuelle Öffnungsachse V ist parallel zur Zeichenebene der Figur 5.

## Patentansprüche

1. Labor-Speicherschrank (10), umfassend ein Schrankgehäuse (12), welches einen Speicherraum (14) im Inneren des Schrankgehäuses (12) von einer Außenumgebung (U) des Speicherschranks (12) abgrenzt, wobei das Schrankgehäuse (12) eine Schleuse (20) umfasst, welche einen Materialtransport zwischen einer im Speicherraum (14) gelegenen inneren Transferposition und einer in der Außenumgebung (U) gelegenen äußeren Transferposition ermöglicht, wobei im Speicherraum (14) eine Speichervorrichtung (28) zur Aufnahme von Material an definierten Speicherpositionen vorhanden ist, und wobei im Speicherraum (14) eine Handhabungsvorrichtung (26) für einen Materialtransport zwischen der inneren Transferposition und der Speichervorrichtung (26) vorhanden ist, wobei die Schleuse (20) eine Schleusenöffnung (24) in einer Wand (12a) des Schrankgehäuses (12) aufweist, welche die Wand (12a) durchsetzt,
**dadurch gekennzeichnet, dass** die Schleuse (20) einen um eine Rotationsachse (R) relativ zum Schrankgehäuse (12) rotierbar gelagerten Rotationskörper (22) mit wenigstens einer Beladeformation (44, 44-2) umfasst, welcher derart in die Schleusenöffnung (24) eingesetzt ist, dass die Beladeformation (44, 44-2) durch Rotation des Rotationskörpers (22) um die Rotationsachse (R) zwischen der inneren und der äußeren Transferposition verlagerbar ist.

2. Labor-Speicherschrank (10) nach Anspruch 1,
**dadurch gekennzeichnet, dass** der Rotationskörper (22) wenigstens zwei Beladeformationen (44, 44-2) aufweist, von welchen sich eine erste Beladeformation (44) dann in der einen Transferposition aus äußerer und innerer Transferposition befindet, wenn sich eine von der ersten verschiedene zweite Beladeformation (44-2) in der jeweils anderen Transferposition befindet.

3. Labor-Speicherschrank (10) nach Anspruch 2,
**dadurch gekennzeichnet, dass** die erste Beladeformation (44) von der zweiten Beladeformation (44-2) durch eine Trennwand (22d) des Rotationskörpers (22) körperlich getrennt ist.

4. Labor-Speicherschrank (10) nach Anspruch 3,
**dadurch gekennzeichnet, dass** im Bereich der Trennwand (22d) ein gesondert vom übrigen Rotationskörper (22) ausgebildetes Trennwandmaterial (80) mit einer geringeren spezifischen Wärmeleitfähigkeit oder/und mit einer geringeren Wärmedurchgangszahl als ein zur Bildung des Rotationskörpers (22) überwiegend verwendetes Material angeordnet ist.

5. Labor-Speicherschrank (10) nach einem der vorhergehenden Ansprüche,
**dadurch gekennzeichnet, dass** wenigstens ein Bauteil (12) aus Rotationskörper (22) und Schrankgehäusewand (12) mit Schleusenöffnung (24) eine Dichtung (60) mit einer Dichtfläche (60a) aufweist, welche zur dichtenden Anlage an das jeweils andere Bauteil (22) ausgebildet ist.

6. Labor-Speicherschrank (10) nach Anspruch 5,
**dadurch gekennzeichnet, dass** der Labor-Speicherschrank (10) eine Dichtflächen-Spannvorrichtung (58) aufweist, durch welche die Dichtfläche (60a) einer Dichtung (60) wenigstens eines Bauteils (12, 22) zum jeweils anderen Bauteil (22, 12) hin spannbar und im entgegengesetzten Sinne entspannbar ist.

7. Labor-Speicherschrank (10) nach Anspruch 6,
**dadurch gekennzeichnet, dass** die Dichtfläche (60a) durch die Dichtflächen-Spannvorrichtung (58) zum jeweils anderen Bauteil (22, 12) hin und von diesem weg verlagerbar ist.

8. Labor-Speicherschrank (10) nach einem der Ansprüche 6 oder 7,
**dadurch gekennzeichnet, dass** nur die Dichtfläche (60a) der Dichtung (60) eines Bauteils (12) aus Rotationskörper (22) und Schrankgehäusewand (12) mit Schleusenöffnung (24) durch die Dichtflächen-Spannvorrichtung (58) zum jeweils anderen Bauteil (22) hin spannbar und im entgegengesetzten Sinne entspannbar ist, während eine Dichtgegenfläche (84a) einer Dichtung (84) des jeweils anderen Bauteils (22) im dichtenden Anlageeingriff mit der spannbaren und entspannbaren Dichtfläche (60a) des einen Bauteils (12) durch die spannbare Dichtfläche (60a) verformbar ist.

9. Labor-Speicherschrank (10) nach einem der Ansprüche 6 bis 8,
**dadurch gekennzeichnet, dass** die Dichtflächen-Spannvorrichtung (58) zur Einleitung von Gas in einen Dichtungsinnenraum eines hohlen Dichtungsbauteils (60) ausgebildet ist oder/und eine Quetschvorrichtung (40, 62, 64a, 64b, 66) umfasst, welche dazu ausgebildet ist, die Dichtung (60) in einer ersten Richtung (A) zu verformen, um dadurch die Dichtfläche (60a) in einer von der ersten verschiedenen zweiten Richtung zu verlagern.

10. Labor-Speicherschrank (10) nach Anspruch 9,
**dadurch gekennzeichnet, dass** der Labor-Speicherschrank (10) einen Rahmen (40) aufweist, welcher die Schleusenöffnung (24) und den Rotationskörper (22) umgibt, wobei der Rahmen (40) als Quetschvorrichtung (40) zwei Rahmenbauteile (40a, 40b) aufweist, welche zwischen sich einen Spalt (41) definieren, in dem die Dichtung (60) aufgenommen ist, wobei weiter ein Quetschantrieb (62) vorgesehen ist, durch welchen wenigstens ein Rahmenbauteil (40b) unter Verringerung des Spaltmaßes zwischen den Rahmenbauteilen (40a, 40b) an das jeweils andere Rahmenbauteil (40a) annäherbar ist.

11. Labor-Speicherschrank (10) nach einem der vorhergehenden Ansprüche,
**dadurch gekennzeichnet, dass** der Labor-Speicherschrank (10) einen Drehantrieb (52) zur Rotation des Rotationskörpers (22) aufweist.

12. Labor-Speicherschrank (10) nach Anspruch 11 und Anspruch 6
**dadurch gekennzeichnet, dass** der Labor-Speicherschrank (10) eine Steuervorrichtung (70) aufweist, welche wenigstens zur Steuerung des Drehantriebs (52) und zur Steuerung der Dichtflächen-Spannvorrichtung (58) ausgebildet ist, wobei die Steuervorrichtung (52) dazu ausgebildet ist, eine gespannte Dichtfläche (60a) vor einem Betrieb des Drehantriebs (52) zu entspannen oder/und eine entspannte Dichtfläche (60a) nach einem Betrieb des Drehantriebs (52) zu spannen.

13. Labor-Speicherschrank (10) nach einem der vorhergehenden Ansprüche,
**dadurch gekennzeichnet, dass** der Labor-Speicherschrank (10) wenigstens einen Transfer-Sensor (74) umfasst, um eine Änderung der Beladesituation der Beladeformation (44) in der äußeren Transferposition zu erfassen, oder/und wenigstens einen Eingriffs-Sensor (76, 78) umfasst, um zu erfassen, ob ein Objekt von außerhalb des Rotationskörpers (58) in dessen Bewegungsraum einragt.

14. Labor-Speicherschrank (10) nach einem der vorhergehenden Ansprüche, und Anspruch 9
**dadurch gekennzeichnet, dass** der Labor-Speicherschrank (10) eine vormontierte Schleusen-Baugruppe (38) aufweist, umfassend wenigstens den Rotationskörper (22) und den den Rotationskörper (22) und die Schleusenöffnung (24) umgebenden Rahmen (40).

15. Labor-Speicherschrank (10) nach Anspruch 14 und Anspruch 10 oder 11
**dadurch gekennzeichnet, dass** die vormontierte Schleusen-Baugruppe (38) den Quetschantrieb (62) oder/und den Drehantrieb (52) aufweist.

## Claims

1. Laboratory storage cabinet (10), comprising a cabinet housing (12) which demarcates a storage space (14) inside the cabinet housing (12) from an external environment (U) of the storage cabinet (12), where the cabinet housing (12) comprises an air lock (20) which allows material transport between an inner transfer position located in the storage space (14) and an outer transfer position located in the external environment (U), where in the storage space (14) there is present a storage device (28) for accommodating material at defined storage positions and where in the storage space (14) there is present a manipulation device (26) for material transport between the inner transfer position and the storage device (26), where the air lock (20) exhibits an air lock aperture (24) in a wall (12a) of the cabinet housing (12) which penetrates through the wall (12a),
**Characterized in that** the air lock (20) comprises a rotating body (22) mounted rotatably relative to the cabinet housing (12) about an axis of rotation (R), having at least one loading formation (44, 44-2) which is installed in the air lock aperture (24) in such a way that the loading formation (44, 44-2) is displaceable about the axis of rotation (R) between the inner and the outer transfer position through rotation of the rotating body (22).

2. Laboratory storage cabinet (10) according to Claim 1,
**Characterized in that** the rotating body (22) exhibits at least two loading formations (44, 44-2), of which one first loading formation (44) is situated in one transfer position out of the outer and inner transfer positions when a second loading formation (44-2) different from the first one is situated in the respective other transfer position.

3. Laboratory storage cabinet (10) according to Claim 2,
**Characterized in that** the first loading formation (44) is physically separated from the second loading formation (44-2) by a partition (22d) of the rotating body (22).

4. Laboratory storage cabinet (10) according to Claim 3,
**Characterized in that** in the region of the partition (22d) there is arranged a partition material (80) configured separately from the rest of the rotating body (22), having a lower specific thermal conductivity and/or having a lower heat transfer coefficient than a material used predominantly to form the rotating body (22).

5. Laboratory storage cabinet (10) according to one of the preceding Claims, **Characterized in that** at least one component (12) out of the rotating body (22) and the cabinet housing wall (12) with air lock aperture (24) exhibits a seal (60) with a sealing surface (60a) which is configured for sealing abutment against the respective other component (22).

6. Laboratory storage cabinet (10) according to Claim 5,
**Characterized in that** the laboratory storage cabinet (10) exhibits a sealing surface clamping device (58), by means of which the sealing surface (60a) of a seal (60) of at least one component (12, 22) is clampable towards the respective other component (22, 12) and unclampable in the opposite direction.

7. Laboratory storage cabinet (10) according to Claim 6,
**Characterized in that** by means of the sealing surface clamping device (58) the sealing surface (60a) is displaceable towards the respective other component (22, 12) and away from the latter.

8. Laboratory storage cabinet (10) according to one of the Claims 6 or 7,
**Characterized in that** only the sealing surface (60a) of the seal (60) of one component (12) out of the rotating body (22) and the cabinet housing wall (12) with air lock aperture (24) is clampable by the sealing surface clamping device (58) towards the respective other component (22) and unclampable in the opposite direction, whereas a sealing counterface (84a) of a seal (84) of the respective other component (22) which is in sealing abutment engagement with the clampable and unclampable sealing surface (60a) of the first component (12) is deformable by the clampable sealing surface (60a).

9. Laboratory storage cabinet (10) according to one of the Claims 6 to 8,
**Characterized in that** the sealing surface clamping device (58) is configured to introduce gas into a seal interior space of a hollow seal component (60) and/or comprises a pinching device (40, 62, 64a, 64b, 66) which is configured to deform the seal (60) in a first direction (A) in order to displace thereby the sealing surface (60a) in a second direction which differs from the first one.

10. Laboratory storage cabinet (10) according to Claim 9,
**Characterized in that** the laboratory storage cabinet (10) exhibits a frame (40) which surrounds the air lock aperture (24) and the rotating body (22), where the frame (40) as a pinching device (40) exhibits two frame components (40a, 40b) which between them define a gap (41) in which the seal (60) is accommodated, where furthermore a pinch drive (62) is provided by means of which at least one frame component (40b) can be moved nearer to the respective frame component (40a) under a decrease of the gap dimension between the frame components (40a, 40b).

11. Laboratory storage cabinet (10) according to one of the preceding Claims,
**Characterized in that** the laboratory storage cabinet (10) exhibits a rotary drive (52) for the rotation of the rotating body (22).

12. Laboratory storage cabinet (10) according to Claim 11 and Claim 6,
**Characterized in that** the laboratory storage cabinet (10) exhibits a control device (70) which is configured at least for controlling the rotary drive (52) and for controlling the sealing surface clamping device (58), where the control device (52) is configured to unclamp a clamped sealing surface (60a) before operation of the rotary drive (52) and/or to clamp an unclamped sealing surface (60a) after operation of the rotary drive (52).

13. Laboratory storage cabinet (10) according to one of the preceding Claims, **Characterized in that** the laboratory storage cabinet (10) comprises at least one transfer sensor (74) in order to detect a change in the loading situation of the loading formation (44) in the outer transfer position, and/or comprises at least one engagement sensor (76, 78) in order to detect whether an object protrudes from outside the rotating body (58) into its movement space.

14. Laboratory storage cabinet (10) according to Claim 11 and Claim 9,
**Characterized in that** the laboratory storage cabinet (10) exhibits a preassembled air lock assembly (38), comprising at least the rotating body (22) and the frame (40) surrounding the rotating body (22) and the air lock aperture (24).

15. Laboratory storage cabinet (10) according to Claim 14 and Claim 10 or 11, **Characterized in that** the preassembled air lock assembly (38) exhibits the pinch drive (62) and/or the rotary drive (52).

## Revendications

1. Armoire de stockage de laboratoire (10), comprenant un boîtier d'armoire (12) qui délimite un espace de stockage (14) à l'intérieur du boîtier d'armoire (12) d'un environnement extérieur (U) de l'armoire de stockage (12), le boîtier d'armoire (12) comprenant un sas (20) qui permet un transport de matériau entre une position de transfert intérieure située dans l'espace de stockage (14) et une position de transfert extérieure située dans l'environnement extérieur (U), un dispositif de stockage (28) étant présent dans l'espace de stockage (14) pour recevoir du matériau à des positions de stockage définies, et un dispositif de manipulation (26) étant présent dans l'espace de stockage (14) pour un transport de matériau entre la position de transfert intérieure et le dispositif de stockage (26), le sas (20) présentant une ouverture de sas (24) dans une paroi (12a) du boîtier d'armoire (12), laquelle traverse la paroi (12a), **caractérisé en ce que** le sas (20) comprend un corps de rotation (22) logé de manière à pouvoir tourner autour d'un axe de rotation (R) par rapport au boîtier d'armoire (12), avec au moins une formation de chargement (44, 44-2), qui est insérée dans l'ouverture de sas (24) de telle sorte que la formation de chargement (44, 44-2) peut être déplacée par rotation du corps de rotation (22) autour de l'axe de rotation (R) entre la position de transfert intérieure et la position de transfert extérieure.

2. Armoire de stockage de laboratoire (10) selon la revendication 1,
**caractérisé en ce que** le corps de rotation (22) présente au moins deux formations de chargement (44, 44-2), dont une première formation de chargement (44) se trouve dans une position de transfert parmi les positions de transfert extérieure et intérieure, lorsqu'une deuxième formation de chargement (44-2) différente de la première se trouve dans l'autre position de transfert respective.

3. Armoire de stockage de laboratoire (10) selon la revendication 2,
**caractérisé en ce que** la première formation de chargement (44) est physiquement séparée de la deuxième formation de chargement (44-2) par une paroi de séparation (22d) du corps de rotation (22).

4. Armoire de stockage de laboratoire (10) selon la revendication 3,
**caractérisé en ce que** dans la zone de la paroi de séparation (22d) est agencé un matériau de paroi de séparation (80) formé séparément du reste du corps de rotation (22) et présentant une conductivité thermique spécifique plus faible ou/et un coefficient de transmission thermique plus faible qu'un matériau utilisé principalement pour former le corps de rotation (22).

5. Armoire de stockage de laboratoire (10) selon l'une quelconque des revendications précédentes,
**caractérisé en ce qu'**au moins un composant (12) parmi le corps de rotation (22) et la paroi de boîtier d'armoire (12) avec ouverture de sas (24) présente un joint d'étanchéité (60) avec une surface d'étanchéité (60a), qui est conçu pour s'appliquer de manière étanche contre l'autre composant (22) respectif.

6. Armoire de stockage de laboratoire (10) selon la revendication 5,
**caractérisé en ce que** l'armoire de stockage de laboratoire (10) présente un dispositif de serrage de surface d'étanchéité (58) par lequel la surface d'étanchéité (60a) d'un joint d'étanchéité (60) d'au moins un composant (12, 22) peut être serrée vers l'autre composant (22, 12) respectif et peut être détendue dans le sens opposé.

7. Armoire de stockage de laboratoire (10) selon la revendication 6,
**caractérisé en ce que** la surface d'étanchéité (60a) peut être déplacée par le dispositif de serrage de surface d'étanchéité (58) vers l'autre composant respectif (22, 12) et à l'écart de celui-ci.

8. Armoire de stockage de laboratoire (10) selon l'une des revendications 6 ou 7, **caractérisé en ce que** seule la surface d'étanchéité (60a) du joint d'étanchéité (60) d'un composant (12) parmi le corps de rotation (22) et la paroi de boîtier d'armoire (12) avec ouverture de sas (24) peut être serrée par le dispositif de serrage de surface d'étanchéité (58) vers l'autre composant respectif (22) et être détendue dans le sens opposé, tandis qu'une contre-surface d'étanchéité (84a) d'un joint d'étanchéité (84) de l'autre composant (22) respectif, en engagement d'appui étanche avec la surface d'étanchéité (60a), qui peut être serrée et détendue, de l'un des composants (12), peut être déformée par la surface d'étanchéité (60a) serrable.

9. Armoire de stockage de laboratoire (10) selon l'une des revendications 6 à 8, **caractérisé en ce que** le dispositif de serrage de la surface d'étanchéité (58) est adapté pour introduire un gaz dans un espace intérieur d'étanchéité d'un composant d'étanchéité creux (60) ou/et comprend un dispositif d'écrasement (40, 62, 64a, 64b, 66) adapté pour déformer le joint d'étanchéité (60) dans une première direction (A) pour ainsi déplacer la surface d'étanchéité (60a) dans une seconde direction différente de la première.

10. Armoire de stockage de laboratoire (10) selon la revendication 9,
**caractérisé en ce que** l'armoire de stockage de laboratoire (10) comprend un cadre (40) entourant l'ouverture de sas (24) et le corps de rotation (22), le cadre (40) comprenant, en tant que dispositif d'écrasement (40), deux éléments de cadre (40a, 40b) définissant entre eux un espace (41), dans laquelle est reçu le joint d'étanchéité (60), un entraînement d'écrasement (62) étant en outre prévu, par lequel au moins un élément de cadre (40b) peut être rapproché de l'autre élément de cadre (40a) en réduisant la dimension de la fente entre les éléments de cadre (40a, 40b).

11. Armoire de stockage de laboratoire (10) selon l'une des revendications précédentes,
**caractérisé en ce que** l'armoire de stockage de laboratoire (10) présente un entraînement rotatif (52) pour la rotation du corps de rotation (22).

12. Armoire de stockage de laboratoire (10) selon la revendication 11 et la revendication 6,
**caractérisé en ce que** l'armoire de stockage de laboratoire (10) comprend un dispositif de commande (70) configuré au moins pour commander l'entraînement en rotation (52) et pour commander le dispositif de serrage de surface d'étanchéité (58), le dispositif de commande (52) étant configuré pour détendre une surface d'étanchéité tendue (60a) avant un fonctionnement de l'entraînement en rotation (52) ou/et pour serrer une surface d'étanchéité détendue (60a) après un fonctionnement de l'entraînement en rotation (52).

13. Armoire de stockage de laboratoire (10) selon l'une quelconque des revendications précédentes,
**caractérisé en ce que** l'armoire de stockage de laboratoire (10) comprend au moins un capteur de transfert (74) pour détecter une modification de la situation de chargement de la formation de chargement (44) dans la position de transfert extérieure, ou/et comprend au moins un capteur d'engagement (76, 78) pour détecter si un objet provenant de l'extérieur du corps de rotation (58) pénètre dans son espace de déplacement.

14. Armoire de stockage de laboratoire (10) selon l'une quelconque des revendications précédentes et la revendication 9,
**caractérisé en ce que** l'armoire de stockage de laboratoire (10) comprend un ensemble de sas préassemblé (38) comprenant au moins le corps de rotation (22) et le cadre (40) entourant le corps de rotation (22) et l'ouverture de sas (24).

15. Armoire de stockage de laboratoire (10) selon la revendication 14 et la revendication 10 ou 11,
**caractérisé en ce que** l'ensemble de sas (38) pré-assemblé comprend l'entraînement d'écrasement (62) ou/et l'entraînement rotatif (52).
